# EUROPÄISCHE PATENTSCHRIFT

(11) **EP 0 374 124 B1**
(45) Veröffentlichungstag und Bekanntmachung des Hinweises auf die Patenterteilung: **24.11.1993**
(21) Anmeldenummer: 89890317.4
(22) Anmeldetag: 13.12.1989
(51) Int. Cl.: B42F 13/24

(54) **Verschlussmechanik für Ordner für gelochte Blätter**
Closing mechanism for binders of perforated sheets
Mécanisme de fermeture pour classeur de feuilles perforées

(30) Priorität: 13.12.1988 AT 3038/88
(43) Veröffentlichungstag der Anmeldung: 20.06.1990
(73) Patentinhaber: Karl Bene & Co. Fabrik für Bürobedarf Aktiengesellschaft, A-1125 Wien (AT)
(72) Erfinder: Horn, Hans J., CH-3011 Bern (CH)
(74) Vertreter: Berger, Erhard, Dr.

(56) Entgegenhaltungen:
- CH-A- 26 583
- DE-C- 715 030

## Beschreibung

Die Erfindung betrifft eine Verschlußmechanik für Ordner mit einer, aus starren und beweglichen Dornen gebildeten Umlegeführung für gelochte Blätter, bei welcher die starren Dorne auf einer Bodenplatte fest verankert und die beweglichen Dorne an einem, auf der Bodenplatte schwenkbar gelagerten Schwenkbügel befestigt sind, der zum Öffnen und Schließen der Umlegeführung mit einem Betätigungselement eines Betätigungshebels im Eingriff steht, der an einer von der Bodenplatte nach oben abstehenden Lagerplatte, mittels zweier, zwischen Betätigungshebel und Lagerplatte ausgebildeter Führungen in der Ebene der Lagerplatte zwischen einer, die geschlossene Umlegeführung verriegelnden Verschlußstellung und einer Endstellung für die maximale Offenstellung der Umlegeführung bewegbar ist, wobei bei der einen Führung ein erster Führungsstift in eine Aussparung eingreift und in dieser entlang einer, vorzugsweise L-förmigen, Führungskurve zwischen einer, der Verschlußstellung des Betätigungshebels zugeordneten, ersten Rastposition und einer, der Endstellung des Betätigungshebels zugeordneten, zweiten Rastposition bewegbar ist, und wobei zumindest eine, die Umlegeführung in Öffnungsrichtung mittelbar beaufschlagende Feder vorgesehen ist.

Bei einer bekannten Ordnermechanik dieser Art (CH-PS 26 583) greift der Betätigungshebel mit einem Zapfen, der zur Steuerung der Hebelbewegung in einem zur Bodenplatte senkrechten Schlitz der Lagerplatte geführt ist, direkt am federbelasteten Schwenkbügel an und besitzt einen Winkelschlitz, in dem ein an der Lagerplatte fixierter Führungsstift eingreift, der, bei in der Verschlußstellung auf der Bodenplatte aufliegendem Betätigungshebel, an einem Ende des Winkelschlitzes anliegt und der, bei in der Offenstellung der Umlegeführung nach oben über die Dornenden vorstehendem Betätigungshebel, am anderen Ende des Winkelschlitzes anliegt. Bei dieser bekannten Ordnermechanik ist ein Umlegen der gelochten Blätter von den festen Dornen auf die beweglichen Dorne der Umlegeführung bei offener Umlegeführung nicht möglich. Dazu muß die Mechanik jedesmal zuerst geschlossen werden.

Um ein Umlegen der gelochten Blätter bei offener Umlegeführung durch den an der Lagerplatte um eine ortsfeste Achse schwenkbaren Betätigungshebel nicht zu behindern, ist es aus der EP-A1-0 207 059 bekannt, den Schwenkbereich des federbelasteten Schwenkbügels mit den daran befestigten beweglichen Dornen gegenüber dem Schwenkbereich des Betätigungshebels so weit zu vergrößern, daß der Betätigungshebel bei offener Umlegeführung zwischen den Enden der festen und der beweglichen Dorne hindurch in eine zusätzliche Schwenkstellung weitergeschwenkt werden kann, in der er nach ca. 180° Schwenkwinkel seine 180° Endstellung erreicht und mit seiner Handhabe am Rücken des Ordners anliegt.

Diese bekannte Mechanik hat drei Hebelstellungen, nämlich eine Verschluß-Stellung, eine Endstellung und eine 180°-Endstellung. Sie bietet die Möglichkeit, den Betätigungshebel zum leichteren Umlegen der gelochten Blätter bei offener Umlegeführung über die übliche Endstellung hinaus bis in seine 180°-Endstellung zu bewegen, jedoch ist der dazu erforderliche Schwenkweg von einer Position des Betätigungshebels, in der eine Entnahme der gelochten Blätter aus der offenen Umlegeführung bereits möglich ist, bis in die 180°-Endstellung mindestens so groß, wie der Schwenkweg zurück in die Verschlußstellung, in der das Umlegen der gelochten Blätter zufolge der geschlossenen Umlegeführung noch wesentlich einfacher ist. Ein weiterer Nachteil besteht darin, daß der Betätigungsbügel in seiner 180°-Endlage nur schwer zu erfassen ist, da er mit seiner Handhabe auf der vom Benützer abgewandten Seite am Rücken des Ordners aufliegt.

Aufgabe der Erfindung ist es, eine Verschlußmechanik der eingangs genannten Art anzugeben, bei der das Öffnen der Umlegeführung durch leichtes Anheben des Griffendes des Betätigungshebels bewerkstelligt wird, welcher dabei automatisch in eine Endstellung bewegt wird, in der er ein Umlegen der gelochten Blätter nicht behindert und bei der das Schließen und Verriegeln der Umlegeführung durch leichtes Niederdrücken des Griffendes des Betätigungshebels erfolgt.

Dies wird erfindungsgemäß dadurch erreicht, daß die zweite Führung eine, im Abstand von der Bodenplatte liegende, zur Bodenplatte im wesentlichen parallele Lage des Betätigungshebels für die Verschlußstellung definiert, in der unter dem Griffende genügend Freiraum für das Untergreifen des Griffendes bleibt und in der, der erste Führungsstift in der ersten Rastposition angeordnet ist, daß die zweite Führung eine der Verschlußstellung vorgeschaltete Verrastungsstellung des Betätigungshebels definiert, in der er der Bodenplatte benachbart angeordnet ist und aus der er um den, in der ersten Rastposition befindlichen ersten Führungsstift in die Verschlußstellung frei nach oben verschwenkbar ist, und daß die zweite Führung eine obere Endlage des Betätigungshebels als dessen Endstellung definiert, in welcher der Betätigungshebel, bei in der zweiten Rastposition befindlichem Führungsstift der ersten Führung, unterhalb der, durch die Dornenden der offenen Umlegeführung definierten Ebene bleibt.

Durch die erfindungsgemäße Ausbildung wird der, für das Untergreifen des Griffendes des Betätigungshebels notwendige Freiraum beim Schließen der Umlegeführung als zusätzlicher Schwenkbereich für den Betätigungshebel und somit zur Verringerung des für das Schließen notwendigen Kraftaufwandes nutzbar gemacht. Zum Schließen und Verriegeln der Umlegeführung braucht der Betätigungshebel nur mehr zum Ordnerrücken gedrückt zu werden, bis das Griffende des Betätigungshebels am Ordnerrücken fast anliegt, worauf beim Loslassen des Betätigungshebels dieser in die Verschlußstellung verschwenkt, in der das Griffende wieder leicht zu untergreifen ist.

Die Erfindung ermöglicht ein Umlegen der gelochten Blätter bei maximal offener Umlegeführung ohne durch den Betätigungshebel behindert zu sein. Der Betätigungshebel muß dazu keineswegs über jene Stellung hinausbewegt werden, in der die Umlegeführung bereits maximal offen ist.

Bei der vorliegenden Erfindung ergibt die Ausgestaltung der zweiten Führung eine Trennung der Schließbewegung des Betätigungshebels von dessen Öffnungsbewegung, d.h. die Öffnungsbewegung ist nicht mehr die genaue Umkehrung der Schließbewegung. Jeder Punkt des Betätigungshebels, ausgenommen die auf der Achse des ersten Führungsstiftes gelegenen Punkte, folgt beim Schließen der Umlegeführung einer anderen Kurvenbahn als beim Öffnen der Umlegeführung, wobei die jeweilige Form der Kurvenbahnen von der gegenseitigen Lage der beiden Führungen und deren Ausgestaltung bestimmt wird. Die zweite Führung kann erfindungsgemäß sowohl oberhalb als auch unterhalb der ersten Führung vorgesehen sein.

Bei der erfindungsgemäßen Verschlußmechanik kennt der Betätigungshebel nur zwei Ruhestellungen, nämlich die Verschlußstellung bei geschlossener und verriegelter Umlegeführung und die Endstellung bei maximal offener Umlegeführung, und der Betätigungshebel bleibt mit seinem Griffende immer auf der dem Benützer zugewandten Seite.

Die erfindungsgemäße Verschlußmechanik kann in bekannter Weise mit einer, an der Bodenplatte abgestützten, am Schwenkbügel von unten angreifenden Feder versehen sein. Dabei wird in Ausgestaltung der Erfindung vorgeschlagen, daß das am Schwenkbügel angreifende, vorzugsweise als zylindrischer Vorsprung ausgebildete Betätigungselement, bei in der Verrastungsstellung befindlichem Betätigungshebel, gegenüber dem ersten Führungsstift zum Griffende des Betätigungshebels hin versetzt angeordnet ist.

Erfindungsgemäß kann aber auch vorgesehen sein, daß im Betätigungshebel zumindest eine, an der Lagerplatte angreifende, den Betätigungshebel in Öffnungsrichtung beaufschlagende Feder vorgesehen und daß das am Schwenkbügel angreifende Betätigungselement aus einer oberhalb des Schwenkbügels angeordneten Nocke und einem den Schwenkbügel untergreifenden Vorsprung besteht, wobei bei in der Verrastungsstellung befindlichem Betätigungshebel die von der Feder auf den Betätigungshebel aufgebrachte Kraft gegenüber dem ersten Führungsstift zum Griffende des Betätigungshebels hin versetzt angeordnet ist.

Die im Betätigungshebel angeordnete Feder der Verschlußmechanik kann eine Blattfeder sein, die mit einem Ende im Betätigungshebel an einer, gegenüber der Lagerplatte zum Griffende des Betätigungshebels hin versetzten Stelle verankert ist und auf der Lagerplatte, oder einem Vorsprung derselben oben aufliegt. Alternativ dazu kann auch eine am Betätigungshebel und an der Lagerplatte angreifende Schraubenzugfeder oder Schraubendruckfeder vorgesehen sein, die den Betätigungshebel in Öffnungsrichtung beaufschlagt. Weiters können auch mehrere Federn zur Erzeugung eines auf den Betätigungshebel in Öffnungsrichtung wirkenden Drehmoments vorgesehen werden.

In weiterer Ausgestaltung der Erfindung kann vorgesehen sein, daß die zweite Führung eine, vorzugsweise an der Lagerplatte ausgebildete, im wesentlichen dreieckförmige Bewegungsbahn für einen, vorzugsweise am Betätigungshebel befestigten zweiten Führungsstift aufweist, wobei in jeder Ecke der Bewegungsbahn ein, einer der Stellungen des Betätigungshebels entsprechender Anschlag für den zweiten Führungsstift ausgebildet ist. Diese Bewegungsbahn kann in einem, auf die Lagerplatte aufgesetzten eigenen Führungselement ausgebildet sein.

Ein weiteres Merkmal der Erfindung sieht vor, daß die Bewegungsbahn in einer Aussparung der Lagerplatte ausgebildet ist. Diese Ausbildung ist bei der Herstellung der Lagerplatte durch Ausstanzen aus einem Metallblech von Vorteil, weil die Aussparungen beider Führungen gleich mitausgestanzt werden können.

Ein weiteres Merkmal der Erfindung besteht darin, daß die Bewegungsbahn in einer Vertiefung des Betätigungshebels ausgebildet ist, in der der an der Lagerplatte befestigte zweite Führungsstift bewegbar ist. Diese Ausbildung erlaubt eine einfache Herstellung beider Führungen als Vertiefungen in einem als Kunststoffspritzgußteil hergestellten Betätigungshebel.

In weiterer Ausgestaltung der Erfindung kann vorgesehen sein, daß die zweite Führung eine mit der Lagerplatte und dem Betätigungshebel gelenkig verbundene Schwinge aufweist, bei der eine ihrer Anlenkungen zum freien Verschwenken des Betätigungshebels aus der Verrastungsstellung in die Verschlußstellung verschiebbar ausgebildet ist.

Ein weiteres Merkmal der Erfindung besteht darin, daß die Schwinge mittels eines, in einem Langschlitz geführten Schwenkzapfens an der Lagerplatte angelenkt ist. Nachstehend wird die Erfindung an, in den Zeichnungen dargestellten Ausführungsbeispielen näher erläutert.

In den Zeichnungen zeigen: Fig. 1-6 ein erstes Ausführungsbeispiel mit dem Betätigungshebel in verschiedenen Stellungen, wobei Fig. 1 eine Seitenansicht der Mechanik mit dem Betätigungshebel in der Verschlußstellung, Fig. 2 eine Stirnansicht der Fig. 1, Fig. 3 eine Seitenansicht der Mechanik mit dem Betätigungshebel in der Endstellung für die maximale Offenstellung der Umlegeführung, Fig. 4 eine Stirnansicht der Fig. 3, Fig. 5 eine Seitenansicht der Mechanik mit dem Betätigungshebel in einer Zwischenstellung zwischen der Endstellung und der Verschluß-Stellung beim Öffnen und Fig. 6 eine Seitenansicht der Mechanik mit dem Betätigungshebel in der Verrastungsstellung ist. Fig. 7 zeigt ein zweites Ausführungsbeispiel mit dem Betätigungshebel in der Verschlußstellung von der Seite und Fig. 8 in Stirnansicht. Fig. 9-12 zeigen ein drittes Ausführungsbeispiel mit dem Betätigungshebel in verschiedenen Stellungen, wobei Fig. 9 eine Seitenansicht der Mechanik mit dem Betätigungshebel in der Endstellung für die maximale Offenstellung der Umlegeführung, Fig. 10 eine Seitenansicht der Mechanik mit dem Betätigungshebel in der Verrastungsstellung, Fig. 11 eine Seitenansicht der Mechanik mit dem Betätigungshebel in einer Zwischenstellung zwischen der Endstellung und der Verrastungsstellung und Fig. 12 eine Seitenansicht der Mechanik mit dem Betätigungshebel in der Verschlußstellung ist. Fig. 13-16 zeigen ein viertes Ausführungsbeispiel mit dem Betätigungshebel in verschiedenen Stellungen, wobei Fig. 13 eine Seitenansicht der Mechanik mit dem Betätigungshebel in der Endstellung für die maximale Offenstellung der Umlegeführung, Fig. 14 eine Seitenansicht der Mechanik mit dem Betätigungshebel in der Verrastungsstellung, Fig. 15 eine Seitenansicht der Mechanik mit dem Betätigungshebel in einer Zwischenstellung zwischen der Endstellung und der Verrastungsstellung und Fig. 16 eine Seitenansicht der Mechanik mit dem Betätigungshebel in der Verschlußstellung ist. Fig. 17-20 zeigen ein fünftes Ausführungsbeispiel mit dem Betätigungshebel in verschiedenen Stellungen, wobei Fig. 17 eine Seitenansicht der Mechanik mit dem Betätigungshebel in der Verschlußstellung, Fig. 18 eine Stirnansicht der Fig. 17, Fig. 19 eine Seitenansicht der Mechanik mit dem Betätigungshebel in der Endstellung für die maximale Offenstellung der Umlegeführung, und Fig. 20 eine Seitenansicht der Mechanik mit dem Betätigungshebel in der Verrastungsstellung ist.

Bei allen dargestellten Ausführungsbeispielen der erfindungsgemäßen Verschlußmechanik sind die starren Dorne 1 auf einer Bodenplatte 2 fest verankert und die beweglichen Dorne 3 an einem, auf der Bodenplatte 2 schwenkbar gelagerten Schwenkbügel 4 befestigt. Der Schwenkbügel 4 ist zum Öffnen und Schließen der, von den Dornen 1 und 3 gebildeten Umlegeführung mittels eines, an einer von der Bodenplatte 2 nach oben abstehenden Lagerplatte 5 beweglich angeordneten Betätigungshebels 6 verschwenkbar. Zur Steuerung der Bewegung des Betätigungshebels 6 in der Ebene der Lagerplatte 5 sind zwei zwischen der Lagerplatte 5 und dem Betätigungshebel 6 ausgebildete Führungen 7,8 vorgesehen.

Bei den Ausführungsbeispielen der Fig. 1-6 und 9-20 ist der Schwenkbügel 4 jeweils durch eine, sich an der Bodenplatte 2 abstützende Blattfeder 2a in Öffnungsrichtung der Umlegeführung beaufschlagt. (Fig. 3,4,18). Der Betätigungshebel 6 greift mit einem oberhalb des Schwenkbügels angeordneten Betätigungselement 10, das als, in das Vorderende 11 des Betätigungshebels 6 integrierte Steuernocke ausgebildet ist, an der Oberseite des Schwenkbügels 4 an.

Beim Ausführungsbeispiel der Fig. 7 und 8 ist im Betätigungshebel 6 eine Blattfeder 9 verankert, die sich auf der Lagerplatte 5 abstützt und den Betätigungshebel 6 in Öffnungsrichtung der Umlegeführung beaufschlagt. Das Betätigungselement des Betätigungshebels 4 besteht aus einer oberhalb des Schwenkbügels 4 liegenden Nocke 10a und aus einem, den Schwenkbügel 4 untergreifenden Vorsprung 12, der den Schwenkbügel 4 bei einer Aufwärtsbewegung des Vorderendes 11 des Betätigungshebels 6 mitnimmt, während die Nocke 10a am Schwenkbügel 4 beim Niederdrücken des Betätigungshebels 6 angreift.

Beim Ausführungsbeispiel der Fig. 17-20 ist das Betätigungselement 10 des Betätigungshebels 6, als von dessen Vorderende 11 seitlich abstehender, zylindrischer Vorsprung ausgebildet. Bei allen Ausführungsbeispielen sind die beiden Führungen im Bereich des vorderen Endes 11 des Betätigungshebels 6 ausgebildet, während das, seitlich über die Dorne 2,3 hinausstehende, hintere Ende des Betätigungshebels 6 als Griffende 13 ausgebildet ist.

Bei den Ausführungsbeispielen der Fig. 1-8 und 13-16 sind beide Führungen 7,8 von, in der Lagerplatte 5 vorgesehenen Aussparungen einerseits und in diese Aussparungen eingreifenden, am jeweiligen Betätigungshebel befestigten Stiften andererseits ausgebildet.

Beim Ausführungsbeispiel der Fig. 9-12 greifen an der Lagerplatte 5 befestigte Stifte in Aussparungen bzw. Vertiefungen im Betätigungshebel 6 ein.

Beim Ausführungsbeispiel der Fig. 17-20 besteht die eine Führung aus einem am Betätigungshebel 6 befestigten Stift, der in eine Aussparung der Lagerplatte 5 eingreift, und die andere Führung aus einer die Lagerplatte 5 mit dem Betätigungshebel 6 beweglich verbindenden Schwinge 22.

Bei den in den Fig. 1-8 dargestellten Ausführungsbeispielen besteht die, der Bodenplatte 2 näher angeordnete, erste Führung 7 aus einem L-förmigen Schlitz 14, in dem ein, am Vorderende 11 des Betätigungshebels 6 angeordneter erster Führungsstift 15 geführt ist, gegenüber dem das Betätigungselement 10 zum Griffende 13 hin um das Maß (a) versetzt angeordnet ist. Das in Fig. 1 linke Ende des Schlitzes 14 bildet die, der Verschlußstellung des Betätigungshebels 6 zugeordnete, erste Rastposition A des Führungsstiftes 15 und das obere Schlitzende die, der Endstellung des Betätigungshebels 6 zugeordnete, zweite Rastposition B des Führungsstiftes 15, wobei der obere Rand des Schlitzes 14 eine Führungskurve 16 bildet, die die beiden Rastpositionen A und B verbindet und an der der erste Führungsstift 15 während der Bewegung des Betätigungshebels 6 entlanggleitet. Die über der ersten Führung 7 angeordnete zweite Führung 8 besteht aus einer dreieckförmigen, mit einer Spitze des Dreiecks nach oben angeordneten Aussparung 17 in der Lagerplatte 5 und aus einem, am Vorderende 11 des Betätigungshebels 6 befestigten, zweiten Führungsstift 18, der in diese Aussparung 17 eingreift. Die drei abgerundeten Ecken der Aussparung 17 bilden den verschiedenen Stellungen des Betätigungshebels zugeordnete Anschläge C,D,E für den zweiten Führungsstift 18, wobei der obere Anschlag C der Endstellung des Betätigungshebels 6, der in Fig. 1 linke Anschlag D der Verschlußstellung des Betätigungshebels 6 und der in Fig. 1 rechte Anschlag E der Verrastungsstellung des Betätigungshebels 6 zugeordnet ist.

In der Verschlußstellung (Fig. 1,2,7,8) des Betätigungshebels 6 befindet sich der erste Führungsstift 15 im Schlitz 14 in der ersten Rastposition A und der Betätigungshebel 6 wird mit seinem zweiten Führungsstift 18 durch den federbelasteten, am Betätigungselement 10 angreifendem Schwenkbügel 4 gegen den Anschlag D in der Aussparung 17 gedrückt gehalten, wobei der Betätigungshebel 6 selbst in einer, zur Bodenplatte 2 im wesentlichen parallelen Lage im Abstand von der Bodenplatte 2 liegt. In dieser Verschlußstellung liegen die Enden der Dorne 1,3 bei geschlossener Umlegeführung aneinander an.

Zum Öffnen der Umlegeführung hebt man den Betätigungshebel 6 am Griffende 13 so lange an, bis der erste Führungsstift 15 entlang der Führungskurve 16 in den nach oben verlaufenden Teil des Schlitzes 14 kommt. Ab dann wird der Betätigungshebel 6 vom federbelasteten Schwenkbügel 4 in seine Endstellung bewegt. (Fig. 3,4). Dabei gleitet der erste Führungsstift 15 entlang der Führungskurve 16 bis in die zweite Rastposition B des Schlitzes 14, während der zweite Führungsstift 18 entlang der, in Fig. 1 linken Begrenzung der Aussparung 17 vom Anschlag D bis zum Anschlag C gelangt (Fig. 5). In der Endstellung ist die Umlegeführung maximal geöffnet und der Betätigungshebel bleibt etwas unterhalb der, durch die Dornenden bei offener Umlegeführung definierten Ebene.

Zum Schließen der Umlegeführung drückt man in der Endstellung (Fig. 3) auf das Griffende 13 des Betätigungshebels 6, wobei der erste Führungsstift 15 wieder entlang der Führungskurve 16 des Schlitzes 14 aus der zweiten Rastposition B zurück in die erste Rastposition A gleitet, während der zweite Führungsstift 18 entlang der, in Fig. 1 rechten Begrenzung der Aussparung 17 vom Anschlag C bis zum Anschlag E gleitet. Dabei gelangt das Griffende 13 des Betätigungshebels in seine, der Bodenplatte 2 am nächsten gelegenen Lage und der Betätigungshebel 6 in seine Verrastungsstellung (Fig. 6). Läßt man nun das Griffende 13 des Betätigungshebels 6 los, so wird dieser unter der Wirkung des federbelasteten Schwenkbügels 4, der auf das, gegenüber dem Führungsstift 15 versetzte Betätigungselement 10 drückt, so lange um den ersten Führungsstift 15 verschwenkt, bis der zweite Führungsstift 18 vom Anschlag E zum Anschlag D gelangt ist und nimmt dann wieder die Verschlußstellung ein, in der das Griffende 13 problemlos untergriffen werden kann.

Während der Bewegung des Betätigungshebels 6 gleitet der erste Führungsstift 15 im Schlitz 14 immer an derselben Führungskurve 16 entlang, während der zweite Führungsstift 18 in der Aussparung 17 einmal deren linkem Rand (von D nach C) und einmal deren rechten Rand (von C nach E) folgt.

Beim Ausführungsbeispiel der Fig. 9-12 besteht die, der Bodenplatte 2 nähere, erste Führung 7 aus einem, an der Lagerplatte 5 befestigten ersten Führungsstift 15, der in einer, im Betätigungshebel 6 ausgebildeten L-förmigen Aussparung oder Vertiefung 19 geführt ist. Die zweite Führung 8 besteht aus einem, oberhalb des ersten Führungsstiftes 15 an der Lagerplatte 5 befestigten Führungsstift 18, der in einer, im Betätigungshebel 6 ausgebildeten Vertiefung 20 mit dreieckförmigem Umriß bewegbar ist. Bei der ersten Führung 7 ist das in Fig. 9 rechte Ende der Vertiefung 19 die erste Rastposition A′ des ersten Führungsstiftes 15 und das in Fig. 9 linke, untere Ende der Vertiefung 19 die zweite Rastposition B′. Bei der zweiten Führung 8 sind wieder die den Ecken des Dreieckes entsprechenden Stellen des, mit einer Spitze nach unten angeordneten Umrisses der Vertiefung 20 als Anschläge für den zweiten Führungsstift 18 ausgebildet, wobei das in Fig. 9 untere Eck den, der Endstellung des Betätigungshebels zugeordneten Anschlag C′, das in Fig. 9 linke, obere Eck den, der Verrastungsstellung zugeordneten Anschlag E′ und das in Fig. 9 rechte obere Eck den, der Verschlußstellung zugeordneten Anschlag D′ für den zweiten Führungsstift 18 bildet.

In Fig. 9 liegt der Betätigungshebel 6 in seiner Endstellung mit dem linken unteren Ende der Vertiefung 19 am ersten Führungsstift 15 in der Rastposition B′ an und mit dem unteren Eck der Vertiefung 20 am zweiten Führungsstift 18 im Anschlag C′ an. Drückt man das Griffende 13 des Betätigungshebels 6 nieder, so gleitet die Vertiefung 19 mit ihrem unteren Rand an der Unterseite des ersten Führungsstiftes 15 entlang, bis dieser am rechten Ende der Vertiefung 19 anstößt, während die Vertiefung 20 mit ihrem linken Rand an der linken Seite des zweiten Führungsstiftes 18 entlanggleitet (Fig. 11) bis dieser mit seiner Oberseite an den Anschlag E′ stößt, wobei das Griffende 13 in seine der Bodenplatte 2 nächstgelegene Position und der Betätigungshebel in seine Verrastungsstellung gelangt (Fig. 10). Läßt man nun das Griffende los, so schwenkt der Betätigungshebel 6 unter der Wirkung des federbelasteten (nicht dargestellten) Schwenkarmes um den ersten Führungsstift 15 bis die Vertiefung 20 mit dem Anschlag D′ am zweiten Führungsstift 18 anstößt und der Betätigungshebel in der Verschlußstellung ist (Fig. 12).

Das Ausführungsbeispiel der Fig. 13-16 entspricht im wesentlichen dem der Fig. 1-6, wobei gegenüber diesem lediglich die erste Führung 7 mit ihrem L-förmigen Schlitz 14 oberhalb der zweiten Führung 8 mit ihrer dreieckförmigen Aussparung 17 angeordnet ist und die Rastposition B˝,A˝ bzw. die Anschläge D˝,E˝ spiegelbildlich vertauscht angeordnet sind.

Bei dem in den Fig. 17-20 dargestellten Ausführungsbeispiel besteht die, der Bodenplatte 7 näher angeordnete erste Führung 7 aus einer Aussparung 21 der Lagerplatte 5, in der ein am Vorderende 11 des Betätigungshebels 6 angeordneter erster Führungsstift 15 geführt ist, gegenüber dessen Betätigungselement 10 zum Griffende 13 hin um das Maß (a) versetzt angeordnet ist, wobei in der Aussparung 21 die der Verschlußstellung des Betätigungshebels 6 zugeordnete erste Rastposition A des Führungsstiftes 15 und die der Endstellung des Betätigungshebels 6 zugeordnete, zweite Rastposition B des Führungsstiftes 15, und eine L-förmige Führungskurve 16 vorgesehen ist, die die beiden Rastpositionen A und B verbindet und an der der erste Führungsstift 15 während der Bewegung des Betätigungshebels 6 entlanggleitet. Die zweite Führung 8 ist als Schwinge 22 ausgebildet, die an einem Ende an einem, am Betätigungshebel 6 befestigten oberen Schwenkzapfen 23 angelenkt ist und am anderen Ende an einem unteren Schwenkzapfen 24 angelenkt ist, der in einem Langschlitz 25 der Lagerplatte 5 verschiebbar geführt ist.

In der Verschlußstellung (Fig. 17) des Betätigungshebels 6 befindet sich der erste Führungsstift 15 in der Aussparung 21 in der ersten Rastposition A und der Betätigungshebel 6 wird mit der Schwinge 22 und deren unterem Schwenkzapfen 24 durch den federbelasteten, am Betätigungselement 10 angreifenden Schwenkbügel 4, welcher dem Hebel 6 ein gegen den Uhrzeigersinn gerichtetes Drehmoment aufzwingt, gegen das untere Ende des Langschlitzes 25 gedrückt gehalten, wobei der Betätigungshebel 6 selbst in einer, zur Bodenplatte 2 im wesentlichen parallelen Lage im Abstand von der Bodenplatte 2 liegt. In dieser Verschlußstellung liegen die Enden der Dorne 1,3 bei geschlossener Umlegeführung aneinander an (Fig. 18).

Zum Öffnen der Umlegeführung hebt man den Betätigungshebel 6 am Griffende 13 so lange an, bis der erste Führungsstift 15 entlang der Führungskurve 16 in den nach oben verlaufenden Teil der Aussparung 21 kommt. Ab dann wird der Betätigungshebel 6 vom federbelasteten Schwenkbügel 4 in seine Endstellung bewegt (Fig. 19). Dabei gleitet der erste Führungsstift 15 entlang der Führungskurve 16 bis in die zweite Rastposition B der Aussparung 21, während der untere Schwenkzapfen 24 der Schwinge 22 im Langschlitz 25 nach oben gleitet, bis er am oberen Ende des Langschlitzes 25 anstößt, wobei die Schwinge 22 etwas nach oben schwenkt. In der Endstellung ist die Umlegeführung maximal geöffnet und der Betätigungshebel bleibt etwas unterhalb der, durch die Dornenden bei offener Umlegeführung definierten Ebene.

Zum Schließen der Umlegeführung drückt man in der Endstellung (Fig. 19) auf das Griffende 13 des Betätigungshebels 6, wobei der erste Führungsstift 15 wieder entlang der Führungskurve 16 der Aussparung 21 aus der zweiten Rastposition B zurück in die erste Rastposition A gleitet, während der untere Schwenkzapfen 24 der Schwinge 22 in seiner oberen Endstellung verbleibt und sowohl der Betätigungshebel 6 um den oberen Schwenkzapfen 23 der Schwinge 22 als auch die Schwinge 22 selbst geschwenkt werden. Dabei gelangt das Griffende 13 des Betätigungshebels in seine, der Bodenplatte 2 am nächsten gelegene Lage und der Betätigungshebel 6 in seine Verrastungsstellung (Fig. 20). Läßt man nun das Griffende 13 des Betätigungshebels 6 los, so schwenkt dieser im Gegenuhrzeigersinn unter der Wirkung des federbelasteten Schwenkbügels 4 um den ersten Führungsstift 15 so lange, bis der untere Schwenkzapfen 24 der Schwinge 22 im Langschlitz 25 am unteren Ende anstößt, und nimmt dann wieder die Verschlußstellung ein, in der das Griffende 13 problemlos untergriffen werden kann.

Während der Bewegung des Betätigungshebels 6 gleitet der erste Führungsstift 15 in der Aussparung 21 immer an derselben Führungskurve 16 entlang und der am Betätigungshebel 6 befestigte, obere Schwenkzapfen 23 folgt einer etwa dreiecksförmigen, in sich geschlossenen Bewegungsbahn. Bei der Bewegung des Betätigungshebels 6 von der Endstellung in die Verrastungsstellung folgt der obere Schwenkzapfen 23 einem Kreisbogen um den, am oberen Ende des Langschlitzes 25 anliegenden unteren Schwenkzapfen 24, bei der Hebelbewegung von der Verrastungsstellung in die Verschlußstellung einem Kreisbogen um den, in der Rastposition A befindlichen ersten Führungsstift 15 und bei der Hebelbewegung aus der Verschlußstellung einem Kreisbogen um den, am unteren Ende des Langschlitzes 25 anliegenden unteren Schwenkzapfen 24 bis der erste Führungsstift 15 seine Rastposition A verlassen hat und an der Führungskurve 16 entlanggleitet.

Die vorliegende Erfindung ist nicht auf die in den Zeichnungen dargestellten Ausführungsbeispiele beschränkt. Einzelne Elemente dieser Ausführungsbeispiele können beliebig miteinander kombiniert werden. So kann beispielsweise die beim Ausführungsbeispiel der Fig. 7 und 8 erläuterte Anordnung der Feder der Verschlußmechanik im Betätigungshebel 6 samt der zugehörigen Ausbildung des Betätigungselementes mit Nocke 10a und den Schwenkbügel 4 untergreifendem Vorsprung 12 auch bei den Ausführungsbeispielen der Fig. 9-20 vorgesehen werden.

## Patentansprüche

1. Verschlußmechanik für Ordner mit einer, aus starren (1) und beweglichen (3) Dornen gebildeten Umlegeführung für gelochte Blätter, bei welcher die starren Dorne (1) auf einer Bodenplatte (2) fest verankert und die beweglichen Dorne (3) an einem, auf der Bodenplatte (2) schwenkbar gelagerten Schwenkbügel (4) befestigt sind, der zum Öffnen und Schließen der Umlegeführung mit einem Betätigungselement (10) eines Betätigungshebels (6) im Eingriff steht, der an einer von der Bodenplatte (2) nach oben abstehenden Lagerplatte (5), mittels zweier, zwischen Betätigungshebel (6) und Lagerplatte (5) ausgebildeter Führungen (7,8) in der Ebene der Lagerplatte (5) zwischen einer, die geschlossene Umlegeführung verriegelnden Verschlußstellung und einer Endstellung für die maximale Offenstellung der Umlegeführung bewegbar ist, wobei bei der einen Führung (7) ein erster Führungsstift (15) in eine Aussparung (14,21) eingreift und in dieser entlang einer, vorzugsweise L-förmigen, Führungskurve (16) zwischen einer, der Verschlußstellung des Betätigungshebels (6) zugeordneten, ersten Rastposition (A) und einer, der Endstellung des Betätigungshebels (6) zugeordneten, zweiten Rastposition (B) bewegbar ist, und wobei zumindest eine, die Umlegeführung in Öffnungsrichtung mittelbar beaufschlagende Feder vorgesehen ist, dadurch gekennzeichnet, daß die zweite Führung (8) eine, im Abstand von der Bodenplatte (2) liegende, zur Bodenplatte (2) im wesentlichen parallele Lage des Betätigungshebels (6) für die Verschlußstellung definiert, in welcher der erste Führungsstift (15) in der ersten Rastposition (A) angeordnet ist, daß die zweite Führung (8) eine der Verschlußstellung vorgeschaltete Verrastungsstellung des Betätigungshebels (6) definiert, in der er der Bodenplatte (2) benachbart angeordnet ist und aus der er um den, in der ersten Rastposition (A) befindlichen ersten Führungsstift (15) in die Verschlußstellung frei nach oben verschwenkbar ist, und daß die zweite Führung (8) eine obere Endlage des Betätigungshebels (6) als dessen Endstellung definiert, in welcher der Betätigungshebel (6) bei, in der zweiten Rastposition (B) befindlichen ersten Führungsstift (15), unterhalb der, durch die Dornenden der offenen Umlegeführung definierten Ebene bleibt.

2. Mechanik nach Anspruch 1 mit zumindest einer, an der Bodenplatte (2) abgestützten, am Schwenkbügel (4) von unten angreifenden Feder (2a), dadurch gekennzeichnet, daß das am Schwenkbügel (4) angreifende, vorzugsweise als zylindrischer Vorsprung ausgebildete Betätigungselement (10), bei in der Verrastungsstellung befindlichem Betätigungshebel (6), gegenüber dem ersten Führungsstift (15) zum Griffende (13) des Betätigungshebels (6) hin versetzt angeordnet ist.

3. Mechanik nach Anspruch 1, dadurch gekennzeichnet, daß im Betätigungshebel (6) zumindest eine, an der Lagerplatte (5) angreifende, den Betätigungshebel (6) in Öffnungsrichtung beaufschlagende Feder (9) vorgesehen und daß das am Schwenkbügel (4) angreifende Betätigungselement aus einer oberhalb des Schwenkbügels (4) angeordneten Nocke (10a) und einem den Schwenkbügel (4) untergreifenden Vorsprung (12) besteht, wobei bei in der Verrastungsstellung befindlichem Betätigungshebel (6) die von der Feder (9) auf den Betätigungshebel (6) aufgebrachte Kraft gegenüber dem ersten Führungsstift (15) zum Griffende (13) des Betätigungshebels (6) hin versetzt angeordnet ist.

4. Mechanik nach einem der Ansprüche 1-3, dadurch gekennzeichnet, daß die zweite Führung (8) eine, vorzugsweise an der Lagerplatte (5) ausgebildete, im wesentlichen dreieckförmige Bewegungsbahn für einen vorzugsweise am Betätigungshebel (6) befestigten zweiten Führungsstift (18) aufweist, wobei in jeder Ecke der Bewegungsbahn ein, einer der Stellungen des Betätigungshebels (6) entsprechender Anschlag (C,D,E;C′,D′,E′;C˝,D˝,E˝) für den zweiten Führungsstift (18) ausgebildet ist.

5. Mechanik nach Anspruch 4, dadurch gekennzeichnet, daß die Bewegungsbahn in einer Aussparung (17) der Lagerplatte (5) ausgebildet ist.

6. Mechanik nach Anspruch 4, dadurch gekennzeichnet, daß die Bewegungsbahn in einer Vertiefung (20) des Betätigungshebels (6) ausgebildet ist, in der der an der Lagerplatte (5) befestigte zweite Führungsstift (18) bewegbar ist.

7. Mechanik nach einem der Ansprüche 1-3, dadurch gekennzeichnet, daß die zweite Führung (8) eine mit der Lagerplatte (5) und dem Betätigungshebel (6) gelenkig verbundene Schwinge (22) aufweist, bei der eine ihrer Anlenkungen (24) zum freien Verschwenken des Betätigungshebels (6) aus der Verrastungsstellung in die Verschlußstellung verschiebbar ausgebildet ist.

8. Mechanik nach Anspruch 7, dadurch gekennzeichnet, daß die Schwinge (22) mittels eines in einem Langschlitz (25) geführten Schwenkzapfen (24) an der Lagerplatte (5) angelenkt ist.

## Claims

1. Locking mechanism for files having a turnover guide formed from rigid (1) and movable (3) spindles for perforated sheets, in which the rigid spindles (1) are firmly anchored on a base plate (2) and the movable spindles (3) are fastened to a swivel bar (4) which is pivotably mounted on the base plate (2) and, for the opening and closing of the turnover guide, is engaged with an actuating element (10) of an actuating lever (6), which actuating lever can be moved on a bearing plate (5) protruding upwards from the base plate (2), by means of two guides (7, 8) configured between the actuating lever (6) and the bearing plate (5), in the plane of the bearing plate (5) between a locking setting barring the closed turnover guide and an end setting for the maximal open setting of the turnover guide, in the case of the one guide (7) a first guide pin (15) engaging in a recess (14, 21) and being movable in this along a preferably L-shaped guide curve (16) between a first latch position (A) assigned to the locking setting of the actuating lever (6) and a second latch position (B) assigned to the end setting of the actuating lever (6), and at least one spring being provided which indirectly pressurizes the turnover guide in the direction of opening, characterized in that the second guide (8) defines a location of the actuating lever (6), lying at a distance from the base plate (2) and essentially parallel to the base plate (2), for the locking setting, in which the first guide pin (15) is disposed in the first latch position (A), in that the second guide (8) defines a latch-retention setting of the actuating lever (6) which precedes the locking setting and in which the said actuating lever is disposed adjacent to the base plate (2) and from which it can be pivoted freely upwards, about the first guide pin (15) located in the first latch position (A), into the locking setting, and in that the second guide (8) defines an upper end location of the actuating lever (6) as its end setting, in which the actuating lever (6), whenever the first guide pin (15) is located in the second latch position (B), remains beneath the plane defined by the spindle ends of the open turnover guide.

2. Mechanism according to Claim 1, having at least one spring (2a) which is supported against the base plate (2) and acts from below upon the swivel bar (4), characterized in that the actuating element (10) which acts upon the swivel bar (4) and is preferably configured as a cylindrical projection, whenever the actuating lever (6) is located in the latch-retention setting, is offset relative to the first guide pin (15) in the direction of the grip end (13) of the actuating lever (6).

3. Mechanism according to Claim 1, characterized in that in the actuating lever (6) there is provided at least one spring (9) which acts upon the bearing plate (5) and pressurizes the actuating lever (6) in the direction of opening, and in that the actuating element acting upon the swivel bar (4) comprises a cam (10a) disposed above the swivel bar (4) and a projection (12) which engages below the swivel bar (4), whenever the actuating lever (6) is located in the latch-retention setting, the force applied by the spring (9) to the actuating lever (6) being offset relative to the first guide pin (15) in the direction of the grip end (13) of the actuating lever (6).

4. Mechanism according to one of Claims 1-3, characterized in that the second guide (8) exhibits a path of motion, which is preferably configured on the bearing plate (5) and is essentially triangular, for a second guide pin (18) preferably fastened to the actuating lever (6), there being configured, in each corner of the path of motion, a stop (C,D,E;C',D',E'; C'',D'',E''), corresponding to one of the settings of the actuating lever (6), for the second guide pin (18).

5. Mechanism according to Claim 4, characterized in that the path of motion is configured in a recess (17) of the bearing plate (5).

6. Mechanism according to Claim 4, characterized in that the path of motion is configured in a notch (20) of the actuating lever (6), in which the second guide pin (18) fastened to the bearing plate (5) is movable.

7. Mechanism according to one of Claims 1-3, characterized in that the second guide (8) exhibits a rocker (22), which is connected in an articulated manner to the bearing plate (5) and to the actuating lever (6) and in which one of its couplings (24), for the free pivoting of the actuating lever (6), is configured such that it can be displaced out of the latch-retention setting into the locking setting.

8. Mechanism according to Claim 7, characterized in that the rocker (22) is coupled to the bearing plate (5) by means of a swivel journal (24) guided in an elongated slot (25).

## Revendications

1. Mécanisme de fermeture pour classeur avec guide rabattable formé de broches rigides (1) et mobiles (3) pour feuilles perforées, dans lequel les broches rigides (1) sont solidement fixées sur une plaque de base (2) et les broches mobiles (3) sont fixées à un arceau pivotant (4) qui est monté de manière pivotante sur la plaque de base (2) et qui est en prise avec un élément de manoeuvre (10) d'un levier de manoeuvre (6) pour l'ouverture et la fermeture du guide rabattable, cet élément pouvant être déplacé sur une plaque d'appui (5) s'écartant vers le haut de la plaque de base (2), au moyen de deux guidages (7, 8) formés entre le levier de manoeuvre (6) et la plaque d'appui (5), dans le plan de la plaque d'appui (5), entre une position de fermeture verrouillant le guide rabattable fermé et une position finale pour la position d'ouverture maximale du guide rabattable, de telle sorte que dans le cas du premier guidage (7), un premier goujon de guidage (15) est en prise dans une rainure (14, 21), et peut se déplacer le long d'une courbe de guidage (16), de préférence en forme de L, entre une première position d'encliquetage (A) associée à la position de fermeture du levier de manoeuvre (6), et une deuxième position d'encliquetage (B) associée à la position finale du levier de manoeuvre (6), et de telle sorte qu'il est prévu au moins un ressort agissant indirectement sur le guide rabattable dans le sens de l'ouverture, caractérisé en ce que le deuxième guidage (8) définit, pour la position de fermeture, une position du levier de manoeuvre (6) essentiellement parallèle à et à distance de la plaque de base (2), et dans laquelle le premier goujon de guidage (15) est installé dans la première position d'encliquetage (A), en ce que le deuxième guidage (8) définit une position d'enclenchement du levier de manoeuvre (6) précédant la position de fermeture, selon laquelle il est installé à proximité de la plaque de base (2) et à partir de laquelle il peut être librement basculé vers le haut dans la position de fermeture autour du premier goujon de guidage (15) se trouvant dans la première position d'encliquetage (A), et en ce que le deuxième guidage (8) définit une position finale supérieure du levier de manoeuvre (6) comme sa position finale, dans laquelle le levier de manoeuvre (6) reste, alors que le premier goujon de guidage (15) se trouve dans la deuxième position d'encliquetage (B), au-dessous du plan défini par les extrémités des broches du guide rabattable ouvert.

2. Mécanisme selon la revendication 1, comportant au moins un ressort (2a) en appui sur la plaque de base (2) et en prise par dessous sur l'arceau pivotant (4), caractérisé en ce que l'élement de manoeuvre (10) formé de préférence comme partie cylindrique en saillie et en prise sur l'arceau pivotant (4) est, dans le cas où le levier de manoeuvre (6) se trouve dans la position d'enclenchement, décalé par rapport au premier goujon de guidage (15) vers l'extrémité de préhension (13) du levier de manoeuvre (6).

3. Mécanisme selon la revendication 1, caractérisé en ce que dans le levier de manoeuvre (6) est prévu au moins un ressort (9) en prise sur la plaque d'appui (5) et actionnant le levier de manoeuvre (6) dans le sens d'ouverture, et en ce que l'élément de manoeuvre en prise sur l'arceau pivotant (4) comprend une came (10a) disposée au-dessus de l'arceau pivotant (4) et une partie en saillie (12) agissant sous l'arceau pivotant (4), de telle sorte que la force appliquée par le ressort (9) sur le levier de manoeuvre (6) lorsque celui-ci se trouve dans la position d'enclenchement est décalée par rapport au premier goujon de guidage (15) vers l'extrémité de préhension (13) du levier de manoeuvre (6).

4. Mécanisme selon l'une des revendications 1 à 3, caractérisé en ce que le deuxième guidage (8) comporte un chemin de déplacement de forme essentiellement triangulaire et formé de préférence sur la plaque d'appui (5), pour un deuxième goujon de guidage (18) fixé de préférence au levier de manoeuvre (6), de telle sorte qu'est formée, dans chaque coin du chemin de déplacement, une butée (C,D,E; C',D'E'; C'',D'',E'') pour le deuxième goujon de guidage (18) correspondant à une des positions du levier de manoeuvre (6).

5. Mécanisme selon la revendication 4, caractérisé en ce que le chemin de déplacement est formé dans un évidement (17) de la plaque d'appui (5).

6. Mécanisme selon la revendication 4, caractérisé en ce que le chemin de déplacement est formé dans une cavité (20) du levier de manoeuvre (6), dans laquelle se déplace le deuxième goujon de guidage (18) fixé à la plaque d'appui (5).

7. Mécanisme selon l'une quelconque des revendications 1 à 3, caractérisé en ce que le deuxième guidage (8) possède une bielle (22) reliée de façon articulée à la plaque d'appui (5) et au levier de manoeuvre (6), de telle sorte qu'une de ses articulations (24) est déplaçable pour permettre le pivotement libre du levier de manoeuvre (6) de la position d'enclenchement jusqu'à la position de fermeture.

8. Mécanisme selon la revendication 4, caractérisé en ce que la bielle (22) est articulée à la plaque d'appui (5) au moyen d'une broche de pivotement (24) engagée dans une rainure oblongue (25).
